# EUROPÄISCHE PATENTSCHRIFT

(11) **EP 4 361 524 B1**
(45) Veröffentlichungstag und Bekanntmachung des Hinweises auf die Patenterteilung: **21.01.2026**
(21) Anmeldenummer: 23206695.1
(22) Anmeldetag: 30.10.2023
(51) Int. Cl.: F24H 9/02, F24F 1/56, F24F 13/20

(54) **GEHÄUSE**
HOUSING
BOÎTIER

(30) Priorität: 31.10.2022 DE 102022128816
(43) Veröffentlichungstag der Anmeldung: 01.05.2024
(73) Patentinhaber: Viessmann Holding International GmbH, 35108 Allendorf (Eder) (DE)
(72) Erfinder: Grohmann, Sonja, 35066 Frankenberg (DE); Müller, Marco, 35066 Frankenberg (DE); Wolkowski, Frank, 35108 Allendorf (DE)
(74) Vertreter: Wolf & Wolf Patentanwaltsgesellschaft mbH

(56) Entgegenhaltungen:
- EP-B1- 0 085 173
- EP-B1- 2 101 555
- DE-A1- 102013 204 129

## Beschreibung

Die Erfindung betrifft ein Gehäuse gemäß dem Oberbegriff des Patentanspruchs **1.**

Ein Gehäuse der eingangs genannten Art ist aus dem Patentdokument DE 199 39 614 C1 bekannt. Dieses Gehäuse, in diesem Fall als druckfester Schaltschrank ausgebildet, besteht aus einem Gehäusekorpus und einem mit einem Verschlusselement verschließbaren Öffnungsbereich am Gehäusekorpus, wobei das Verschlusselement mindestens einen Großteil einer vertikalen Wandung des Gehäusekorpus bildet und zum Öffnen und Schließen um eine Schwenkachse schwenkbar am Gehäusekorpus gelagert ist.

EP 2 101 555 B1 offenbart die Präambel des Anspruchs 1.

Der Erfindung liegt die Aufgabe zugrunde, ein Gehäuse der eingangs genannten Art zu verbessern. Insbesondere soll ein Gehäuse geschaffen werden, das sich auch bei Aufstellung in einer Raumecke oder Nische gut öffnen lässt.

Diese Aufgabe ist mit einem Gehäuse der eingangs genannten Art durch die im Kennzeichen des Patentanspruchs 1 aufgeführten Merkmale gelöst.

Nach der Erfindung ist also vorgesehen, dass die Schwenkachse horizontal zum Gehäusekorpus verlaufend ausgebildet ist.

Mit anderen Worten zeichnet sich die erfindungsgemäße Lösung somit dadurch aus, dass das Verschlusselement nicht mehr (wie beim eingangs genannten Stand der Technik) zur Seite, sondern nunmehr im Grunde wie eine Klappe nach vorne geöffnet wird. Hierdurch entfällt ein bisher erforderlicher seitlicher Verschwenkraum.

Andere vorteilhafte Weiterbildungen des erfindungsgemäßen Gehäuses ergeben sich aus den abhängigen Patentansprüchen.

Das erfindungsgemäße Gehäuse einschließlich seiner vorteilhaften Weiterbildungen gemäß der abhängigen Patentansprüche wird nachfolgend anhand der zeichnerischen Darstellung zweier Ausführungsbeispiele näher erläutert.

Es zeigt
- Figur 1: als Schnitt von der Seite ein erstes Ausführungsbeispiel des erfindungsgemäßen Gehäuses mit geöffnetem Verschlusselement (vor dem Schließen);
- Figur 2: als Schnitt von der Seite das Gehäuse gemäß Figur 1 in geschlossenem Zustand;
- Figur 3: als Schnitt von der Seite das Gehäuse gemäß Figur 1 mit geöffnetem Verschlusselement (nach dem Öffnen);
- Figur 4: eine Ansicht auf die Innenseite des Verschlusselements gemäß Figur 1 bei nicht betätigtem Stellelement;
- Figur 5: das Verschlusselement gemäß Figur 4 bei betätigtem Stellelement;
- Figur 6: perspektivisch drei Teile der zweiten Verriegelungskomponenten gemäß Figur 1 in einer ersten Stellung zur werkzeuggebundenen Betätigung;
- Figur 7: die Verriegelungskomponenten gemäß Figur 6 um 90° gedreht;
- Figur 8: perspektivisch die gleichen drei Teile der zweiten Verriegelungskomponenten wie in Figur 6, allerdings in einer zweiten Stellung zur Handbetätigung;
- Figur 9: die Verriegelungskomponenten gemäß Figur 8 um 90° gedreht; und
- Figur 10: im Schnitt ein zweites Ausführungsbeispiel des erfindungsgemäßen Gehäuses, genauer gesagt, ein alternatives Ausführungsbeispiel für eine noch genauere Justierung der Schwenkachse.

Das in den Figuren dargestellte Gehäuse besteht zunächst in bekannter Weise aus einem vorzugsweise quaderförmig ausgebildten Gehäusekorpus 1 und einem mit einem Verschlusselement 2 verschließbaren Öffnungsbereich 3 am Gehäusekorpus 1, wobei das Verschlusselement 2 mindestens einen Großteil einer vertikalen Wandung des Gehäusekorpus 1 bildet und zum Öffnen und Schließen um eine Schwenkachse 4 schwenkbar am Gehäusekorpus 1 gelagert ist.

Dabei ist, wie dargestellt, besonders bevorzugt vorgesehen, dass das Verschlusselement 2 eine Außenwandung des Gehäusekorpus 1 bildet. Außerdem ist erfindungsgemäß vorgesehen, dass der Gehäusekorpus 1 mindestens eine Höhe von 160 cm, vorzugsweise mindestens 180 cm, aufweist.

Wesentlich für das erfindungsgemäße Gehäuse ist nun, dass die Schwenkachse 4 horizontal zum Gehäusekorpus 1 verlaufend ausgebildet ist. Dabei ist weiterhin besonders bevorzugt vorgesehen, dass das Verschlusselement 2 in geöffneter Stellung (vergleiche Figur 1) ohne Weiteres - also insbesondere ohne weiteren Werkzeugeinsatz - vom Gehäusekorpus 1 vollständig abnehmbar ausgebildet ist, wobei ferner bevorzugt vorgesehen ist, dass das Verschlusselement nicht als Tür, sondern als Deckel ausgebildet ist. Noch etwas genauer betrachtet, ist dabei vorgesehen, dass das Verschlusselement 2 als über eine gesamte Höhe des Gehäusekorpus 1 erstrecktes Frontdeckelelement ausgebildet ist. Die besagten Maßgaben erleichtern bei alledem die Handhabung des ein großes Aspektverhältnis aufweisenden Verschlusselements 2. Oder nochmals in anderen Worten: Durch die untere horizontale Schwenkachse kann ein Einzelner also das Verschlusselement 2 über dessen Breite greifen und entfernen.

Dabei ist weiterhin vorgesehen, dass die Schwenkachse 4 wahlweise an einem unteren Ende des Gehäusekorpus 1 und/oder an einem unteren Ende des Verschlusselements 2 verlaufend ausgebildet ist.

Hinsichtlich der konkreten Umsetzung ist dabei ferner besonders bevorzugt vorgesehen, dass die Schwenkachse 4 aus jeweils einer am Gehäusekorpus 1 und am Verschlusselement 2 angeordneten horizontal verlaufenden Blechabkantung 4.1, 4.2 gebildet ist.

Noch etwas genauer betrachtet ist dabei, und dies gilt zunächst für alle Ausführungsbeispiele, bevorzugt vorgesehen, dass die eine Blechabkantung 4.1 am Gehäusekorpus 1 selbst ausgebildet ist. Ferner ist bevorzugt vorgesehen, dass die andere Blechabkantung 4.2 als am Verschlusselement 2 anschraubbare Leiste ausgebildet ist.

Um das Verschlusselement 2 dabei, gerade wenn mehrere erfindungsgemäße Gehäuse nebeneinander angeordnet sind, insbesondere mit Blick auf mögliche Spaltmaße möglichst genau einstellen zu können, ist ferner besonders bevorzugt vorgesehen, dass zur Feinjustierung des Verschlusselements 2 zum Gehäusekorpus 1 an der einen Blechabkantung 4.2 zwei mit Abstand zueinander angeordnete, mit der anderen Blechabkantung 4.1 zusammenwirkende Stelleinrichtungen 7 vorgesehen sind.

Dabei ist mit Bezug auf das erste Ausführungsbeispiel (also siehe insbesondere Figuren 1 bis 5) bevorzugt vorgesehen, dass die Stelleinrichtung 7 als mit ihrem freien Ende direkt mit der anderen Blechabkantung 4.1 zusammenwirkende Schraube ausgebildet ist. In Figur 10 ist dann noch ein besonders bevorzugtes Ausführungsbeispiel dargestellt, dass sich dadurch auszeichnet, das die Stelleinrichtung 7 ein mit der anderen Blechabkantung 4.1 zusammenwirkendes, vorzugsweise angenähert Z-förmiges Winkelelement 7.1 und ein dieses Winkelelement 7.1 verstellbar wahlweise am Verschlusselement 2 oder an der einen Blechabkantung 4.2 fixierendes Schraubelement 7.2 umfasst. Dieses Schraubelement 7.2 ist dabei, wie aus Figur 10 ersichtlich, von außerhalb des Gehäuses (insbesondere Vorderkante unten) zugänglich, was die Feinjustierung nochmals erheblich vereinfacht.

Ferner ist zur ersten Grobjustierung der Blechabkantungen 4.1, 4.2 zueinander noch bevorzugt eine (in den Figuren nicht extra dargestellte) Zentrierhilfe vorgesehen. Diese ist dabei vorzugsweise in Form zweier bei der Grobjustierung in Kongruenz zu bringender Bohrungen ausgebildet.

Bezüglich der Verwendung des erfindungsgemäßen Gehäuses ist weiterhin besonders bevorzugt (allerdings nicht extra in den Figuren dargestellt) vorgesehen, dass im Gehäusekorpus 1 mindestens eine klimatechnische Gebäudekomponente wie eine Wärmepumpe, ein Warmwasserspeicher, eine Lüftungsanlage oder dergleichen angeordnet ist.

Bevorzugt ist weiterhin zum Öffnen und Schließen des Gehäuses zwischen dem Gehäusekorpus 1 und dem Verschlusselement 2 eine Verriegelungseinrichtung 5 vorgesehen.

Diese Verriegelungseinrichtung 5 ist dabei bevorzugt wahlweise von Hand (siehe hierzu Figur 8 und 9) oder ausschließlich mit einem Werkzeug (siehe hierzu Figur 6 und 7) betätigbar. Als Werkzeug kommt dabei beispielsweise ein Schraubendreher oder dergleichen in Betracht; auf jeden Fall ein Werkzeug, das dünner als ein menschlicher Finger ist, um dadurch durch die entsprechende Öffnung an dem weiter unten noch genauer erläuterten Blendenelement 5.26 zu passen.

Noch etwas genauer betrachtet, ist weiterhin bevorzugt vorgesehen, dass die Verriegelungseinrichtung 5 einerseits aus am Gehäusekorpus 1 angeordneten, ersten Verriegelungskomponenten 5.10 und andererseits aus am Verschlusselement 2 angeordneten, zweiten Verriegelungskomponenten 5.20 gebildet ist.

Bevorzugt umfassen dabei die einen Verriegelungskomponenten mindestens einen, vorzugsweise mindestens zwei, besonders bevorzugt vier, Haken 5.11, der - wie dargestellt - vorzugsweise am Gehäusekorpus 1 angeordnet ist. Ferner umfassen die anderen Verriegelungskomponenten mindestens eine Stellschiene 5.21 und ein Stellelement 5.22, die - wie dargestellt - vorzugsweise am Verschlusselement 2 angeordnet sind. Um das Verschlusselement 2, das man auch Frontcover nennen könnte, dabei möglichst fest und allseitig mit dem Gehäusekorpus 1 verbinden und auf diese Weise zum Beispiel auch fertigungsbedingte Maßabweichungen ausgleichen zu können, sind dabei, wie bereits erwähnt, möglichst mindestens vier Haken 5.11 und entsprechend auch mindenstens vier Verrastungsöffnungen 5.27, auf die weiter unten noch genauer eingegangen wird, vorgesehen.

In den Figuren ist dabei die besagte bevorzugte Anordnung dargestellt. Es ist aber auch möglich, dass der Haken 5.11 am Verschlusselement 2 und unter anderem die Stellschiene 5.21 am Gehäusekorpus 1 angeordnet sind.

Wiederum noch genauer betrachtet (siehe hierzu insbesondere die Figuren 4 und 5), ist weiterhin bevorzugt vorgesehen, dass das Stellelement 5.22 über ein Kipphebelelement 5.23 mit der Stellschiene 5.21 wirkverbunden ausgebildet ist. Die Stellschiene 5.21 selbst ist dabei vorzugsweise vertikal verschieblich am Verschlusselement 2 gelagert ausgebildet. Außerdem weist die Stellschiene 5.21 vorzugsweise mindestens eine (hier vier) mit dem mindestens einen Haken 5.11 zusammenwirkende Verrastungsöffnung 5.27 auf.

Dabei ist weiterhin bevorzugt vorgesehen, dass das Kipphebelelement 5.23 an einer Drehachse 5.24 gelagert ausgebildet ist und beidseitig der Drehachse 5.24 zwei Hebelarme aufweist, von denen einer mit der Stellschiene 5.21 und der andere mit dem Stellelement 5.22 zusammenwirkend ausgebildet ist. Wie aus den Figuren 4 und 5 ersichtlich, ist das Kipphebelelement 5.23 dabei bevorzugt an einem oberen Ende des Gehäuses, vorzugsweise an einem oberen Ende des Verschlusselements 2, angeordnet. Ferner ist bevorzugt vorgesehen, dass an beiden Vertikalrändern des Verschlusselements 2 mit jeweils einem Kipphebelelement 5.23 zusammenwirkende Stellschienen 5.21 vorgesehen sind.

Insbesondere mit Verweis auf die Figuren 6 bis 9 ist ferner bevorzugt vorgesehen, dass das Stellelement 5.22 vorzugsweise vertikal verschieblich an einem Führungselement 5.25 gelagert ausgebildet ist. Dieses Führungselement 5.25 ist dabei vorzugsweise am Gehäuse, besonders bevorzugt - wie dargestellt - am Verschlusselement 2, befestigt angeordnet, und zwar vorzugsweise geschraubt, über die in den Figuren sichtbaren Durchgangsöffnungen.

Wie aus den Figuren 4 und 5 ersichtlich, ist ferner bevorzugt vorgesehen, dass das Stellelement 5.22 mittig zwischen zwei Kipphebelelementen 5.23 angeordnet ist. Außerdem ist besonders bevorzugt vorgesehen, dass das Stellelement 5.22 vom durch die Stellschiene 5.21 gewichtsbelasteten und vorzugsweise federbelasteten Kipphebelelement 5.23 in einer oberen Vertikalposition gehalten ausgebildet ist.

Zur konkreten Umsetzung der vorgenannten Maßgabe, dass das Verschlusselement 2 wahlweise von Hand oder nur mit einem Werkzeug geöffnet werden kann, ist nunmehr genauer betrachtet bevorzugt vorgesehen, dass am Führungselement 5.25 ein vorzugsweise horizontal verstellbar gelagertes Blendenelement 5.26 angeordnet ist. Dabei ist zur Fixierung des Blendenelements 5.26 vorzugsweise am Führungselement 5.25 ein nur bei geöffnetem Gehäuse betätigbares Fixierelement 5.28, vorzugsweise eine Schraube, besonders bevorzugt (und nicht wie in den Figuren dargestellt) mit einem Außensechskantschraubenkopf, vorgesehen. Figur 6 und 7 zeigt dabei die Stellung, bei der das Stellelement 5.22 nur mit einem Werkzeug betätigbar ist. In Figur 8 und 9 ist dagegen die Stellung gezeigt, bei der das Stellelement 5.22 auch von Hand betätigbar ist, wobei hierzu (wie aus Figur 8 ersichtlich) extra noch ein Kunststofftaster 5.29 am Stellelement 5.22 angebracht werden kann.

Um bei bestimmten Verwendungen des Gehäuses zu gewährleisten, dass dieses tatsächlich nur mit einem Werkzeug geöffnet werden kann, ist ferner bevorzugt vorgesehen (allerdings nicht extra dargestellt), dass ein am Gehäuse, vorzugsweise am Gehäusekorpus 1, angeordnetes, mit dem Blendenelement 5.26 (insbesondere mit einem je nach Position des Blendenelements 5.26 gegebenenfalls im Weg stehenden Sperrelement 5.26.1, vorzugsweise eine Abkantung am Blendenelement 5.26, vergleiche Figur 6 und 8) zusammenwirkendes Kodierelement eine Handbetätigung der Verriegelungseinrichtung 5 verhindernd ausgebildet ist. Dieses Kodierelement ist dabei bevorzugt wie ein in das Blendenelement 5.26 eingreifendes und dessen Verschiebung verhinderndes Fingerelement ausgebildet.

Um das Öffnen des Gehäuses von der Handhabung her betrachtet noch sicherer zu gestalten, ist mit Verweis auf die Figuren 1 bis 3 am Gehäusekorpus 1 ein beim Aufklappen mit dem Verschlusselement 2 zusammenwirkendes, einen begrenzten Horizontalverstellweg aufweisendes Sicherungshakenelement 6 angeordnet. Dieses Sicherungshakenelement 6 ist dabei vorzugsweise, insbesondere um es gut bedienen, insbesondere aushängen zu können, an einem mittleren Höhenbereich des Gehäusekorpus 1 angeordnet.

Das erfindungsgemäße Gehäuse funktioniert wie folgt:
Ausgangspunkt der Erläuterung ist Figur 1, in der das Gehäuse mit geöffnetem Verschlusselement 2 gezeigt ist. Zum Schließen wird dieses einfach über die Schwenkachse 4 zum Gehäusekorpus 1 hin gekippt. Dabei rasten die Haken 5.11 in die Verrastungsöffnung 5.27 an den Stellschienen 5.21 ein, die beim Verrasten aufgrund der Schräge am Haken 5.11 kurzzeitig nach oben angehoben werden, was aber im übrigen keine Wirkung auf das Kipphebelelement 5.23 hat, da die Stellschienen 5.21 dort nur eingehängt sind. Ferner rastet beim Schließen auch das Sicherungshakenelement 6 in eine entsprechende Verrastungsöffnung an der Stellschiene 5.21 ein. Nunmehr ist das erfindungsgemäe-ße Gehäuse geschlossen. Dies ist in Figur 2 gezeigt.

Um das Gehäuse nun wieder zu öffnen, muss das Stellelement 5.22 betätigt werden, und zwar je nach Stellung des Blendenelements 5.26 wahlweise mit der Hand (zum Beispiel, wenn sich eine Lüftungsanlage im Gehäuse befindet) oder zum Beispiel mit einem Schraubendreher (zum Beispiel, wenn sich ein Warmwasserspeicher im Gehäuse befindet). Beim Betätigen des Stellelements 5.22 wird dieses, geführt vom Führungselement 5.25, nach unten bewegt. Die mit dem Stellelement 5.22 durch die in Figur 4 und 5 erkennbaren Überstände am Stellelement 5.22 wirkverbundenen Kipphebelelemente 5.23 werden dabei um die Drehachse 5.24 gedreht, und zwar so, dass sich der Hebelarm zwischen der Drehachse 5.24 und dem Stellelement 5.22 nach unten bewegt. Umgekehrt bewegt sich gleichzeitig der Hebelarm zwischen der Drehachse 5.24 und der Stellschiene 5.21 nach oben, wodurch die Stellschiene 5.21 selbst ebenfalls nach oben angehoben wird, so dass sich die Verhakung mit dem Haken 5.11 lösen kann. Dank des Sicherungshakenelements 6, das dann in der in Figur 3 gezeigten Position zum Lösen der Sicherungsposition von Hand noch oben angehoben wird, ist bei alledem dafür gesorgt, dass das Verschlusselement 2 nicht einfach nach vorne auf den Benutzer kippt. Nach dem Lösen des Sicherungshakenelements 6 kann dann das Verschlusselement 2 praktisch unter Auflösung der Schwenkachse 4 vom Gehäusekorpus 1 abgehoben und beiseite gestellt werden.

### Bezugszeichenliste

- 1: Gehäusekorpus
- 2: Verschlusselement
- 3: Öffnungsbereich
- 4: Schwenkachse
- 4.1: Blechabkantung
- 4.2: Blechabkantung
- 5: Verriegelungseinrichtung
- 5.10: erste Verriegelungskomponenten
- 5.11: Haken
- 5.20: zweite Verriegelungskomponenten
- 5.21: Stellschiene
- 5.22: Stellelement
- 5.23: Kipphebelelement
- 5.24: Drehachse
- 5.25: Führungselement
- 5.26: Blendenelement
- 5.26.1: Sperrelement
- 5.27: Verrastungsöffnung
- 5.28: Fixierelement
- 5.29: Kunststofftaster
- 6: Sicherungshakenelement
- 7: Stelleinrichtung
- 7.1: Winkelelement
- 7.2: Schraubelement

## Patentansprüche

1. Gehäuse, umfassend einen Gehäusekorpus (1) und einen mit einem Verschlusselement (2) verschließbaren Öffnungsbereich (3) am Gehäusekorpus (1), wobei das Verschlusselement (2) mindestens einen Großteil einer vertikalen Wandung des Gehäusekorpus (1) bildet und zum Öffnen und Schließen um eine Schwenkachse (4) schwenkbar am Gehäusekorpus (1) gelagert ist, wobei die Schwenkachse (4) horizontal zum Gehäusekorpus (1) verlaufend ausgebildet ist, wobei die Schwenkachse (4) wahlweise an einem unteren Ende des Gehäusekorpus (1) und/oder an einem unteren Ende des Verschlusselements (2) verlaufend ausgebildet ist, wobei der Gehäusekorpus (1) mindestens eine Höhe von 160 cm aufweist,
**dadurch gekennzeichnet,**
**dass** das Verschlusselement (2) als über eine gesamte Höhe des Gehäusekorpus (1) erstrecktes Frontdeckelelement ausgebildet ist, wobei am Gehäusekorpus (1) ein beim Aufklappen mit dem Verschlusselement (2) zusammenwirkendes, einen begrenzten Horizontalverstellweg aufweisendes Sicherungshakenelement (6) angeordnet ist.

2. Gehäuse nach Anspruch 1,
**dadurch gekennzeichnet,**
**dass** die Schwenkachse (4) aus jeweils einer am Gebäusekorpus (1) und am Verschlusselement (2) angeordneten horizontal verlaufenden Blechabkantung (4.1, 4.2) gebildet ist.

3. Gehäuse nach einem der Ansprüche 1 bis 2,
**dadurch gekennzeichnet,**
**dass** im Gehäusekorpus (1) mindestens eine klimatechnische Gebäudekomponente wie eine Wärmepumpe, ein Warmwasserspeicher, eine Lüftungsanlage oder dergleichen angeordnet ist.

4. Gehäuse nach einem der Ansprüche 1 bis 3,
**dadurch gekennzeichnet,**
**dass** zum Öffnen und Schließen des Gehäuses zwischen dem Gehäusekorpus (1) und dem Verschlusselement (2) eine Verriegelungseinrichtung (5) vorgesehen ist.

5. Gehäuse nach Anspruch 4,
**dadurch gekennzeichnet,**
**dass** die Verriegelungseinrichtung (5) wahlweise von Hand oder ausschließlich mit einem Werkzeug betätigbar ist.

6. Gehäuse nach Anspruch 4 oder 5, **dadurch gekennzeichnet,**
**dass** die Verriegelungseinrichtung (5) einerseits aus am Gehäusekorpus (1) angeordneten, ersten Verriegelungskomponenten (5.10) und andererseits aus am Verschlusselement (2) angeordneten, zweiten Verriegelungskomponenten (5.20) gebildet ist.

7. Gehäuse nach Anspruch 6, **dadurch gekennzeichnet,**
**dass** die einen Verriegelungskomponenten (5.10, 5.20) mindestens einen Haken (5.11) umfassen.

8. Gehäuse nach Anspruch 6 oder 7, **dadurch gekennzeichnet,**
**dass** die anderen Verriegelungskomponenten (5.10, 5.20) mindestens eine Stellschiene (5.21) und ein Stellelement (5.22) umfassen.

9. Gehäuse nach Anspruch 8, **dadurch gekennzeichnet,**
**dass** das Stellelement (5.22) über ein Kipphebelelement (5.23) mit der Stellschiene (5.21) verbunden ausgebildet ist.

10. Gehäuse nach Anspruch 9, **dadurch gekennzeichnet,**
**dass** das Kipphebelelement (5.23) an einer Drehachse (5.24) gelagert ausgebildet ist und beidseitig der Drehachse (5.24) zwei Hebelarme aufweist, von denen einer mit der Stellschiene (5.21) und der andere mit dem Stellelement (5.22) zusammenwirkend ausgebildet ist.

11. Gehäuse nach einem der Ansprüche 8 bis 10, **dadurch gekennzeichnet,**
**dass** das Stellelement (5.22) verschieblich an einem Führungselement (5.25) gelagert ausgebildet ist.

12. Gehäuse nach Anspruch 11, **dadurch gekennzeichnet,**
**dass** am Führungselement (5.25) zur Festlegung einer Bedienbarkeit des Stellelements (5.22) ein verstellbar gelagertes Blendenelement (5.26) angeordnet ist.

## Claims

1. A housing comprising a housing body (1) and an opening region (3) on the housing body (1), which can be closed with a closure element (2), wherein the closure element (2) forms at least a majority of a vertical wall of the housing body (1) and is mounted on the housing body (1) so as to be pivotable about a pivoting axis (4) in order to be opened and closed, wherein the pivoting axis (4) extends horizontally relative to the housing body (1), wherein the pivoting axis (4) selectively extends on a lower end of the housing body (1) and/or on a lower end of the closure element (2), and wherein the housing body (1) has a height of at least 160 cm,
**characterized in**
**that** the closure element (2) is designed in the form of a front cover element that extends over the entire height of the housing body (1), wherein a safety hook element (6) that interacts with the closure element (2) during opening and has a limited horizontal adjustment range is arranged on the housing body (1).

2. The housing according to claim 1,
**characterized in**
**that** the pivoting axis (4) is formed by a respective sheet metal chamfer (4.1, 4.2) that is arranged on the housing body (1) and on the closure element (2) and extends horizontally.

3. The housing according to one of claims 1 to 2, **characterized in**
**that** at least one climate control component such as a heat pump, a hot water tank, a ventilation system or the like is arranged in the housing body (1).

4. The housing according to one of claims 1 to 3, **characterized in**
**that** a locking device (5) is provided between the housing body (1) and the closure element (2) in order to open and close the housing.

5. The housing according to claim 4,
**characterized in**
**that** the locking device (5) can be selectively actuated manually or exclusively with a tool.

6. The housing according to claim 4 or 5,
**characterized in**
**that** the locking device (5) is formed on the one hand by first locking components (5.10) arranged on the housing body (1) and on the other hand by second locking components (5.20) arranged on the closure element (2).

7. The housing according to claim 6,
**characterized in**
**that** the one locking components (5.10, 5.20) comprise at least one hook (5.11).

8. The housing according to claim 6 or 7,
**characterized in**
**that** the other locking components (5.10, 5.20) comprise at least one adjustment rail (5.21) and one control element (5.22).

9. The housing according to claim 8,
**characterized in**
**that** the control element (5.22) is connected to the adjustment rail (5.21) by means of a tilting lever element (5.23).

10. The housing according to claim 9,
**characterized in**
**that** the tilting lever element (5.23) is mounted on a pivot shaft (5.24) and has two lever arms on both sides of the pivot shaft (5.24), wherein one lever arm is designed for interacting with the adjustment rail (5.21) and the other lever arm is designed for interacting with the control element (5.22).

11. The housing according to one of claims 8 to 10, **characterized in**
**that** the control element (5.22) is displaceably mounted on a guide element (5.25).

12. The housing according to claim 11,
**characterized in**
**that** an adjustably mounted cover element (5.26) is arranged on the guide element (5.25) in order to define an operability of the control element (5.22).

## Revendications

1. Enceinte, comprenant un corps d'enceinte (1) et une zone d'ouverture (3) sur le corps d'enceinte (1) pouvant être fermée avec un élément de fermeture (2), sachant que l'élément de fermeture (2) forme au moins une majeure partie d'une paroi verticale du corps d'enceinte (1) et est logé pouvant pivoter sur le corps d'enceinte (1) autour d'un axe de pivotement (4) pour ouvrir et fermer, sachant que l'axe de pivotement (4) est constitué passant horizontalement au corps d'enceinte (1), sachant que l'axe de pivotement (4) est constitué passant au choix sur une extrémité inférieure du corps d'enceinte (1) et/ou sur une extrémité inférieure de l'élément de fermeture (2), sachant que le corps d'enceinte (1) comporte au moins une hauteur de 160 cm,
**caractérisée en ce que**
l'élément de fermeture (2) est constitué sous la forme d'un élément de couvercle avant étendu sur une hauteur totale du corps d'enceinte (1), sachant qu'un élément à crochet de fixation (6) coopérant avec l'élément de fermeture (2) lors du dépliage, comportant une course de réglage horizontale limitée est disposé sur le corps d'enceinte (1).

2. Enceinte selon la revendication 1,
**caractérisée en ce que**
l'axe de pivotement (4) est formé à partir d'un chanfrein de tôle (4.1, 4.2) passant horizontalement disposé respectivement sur le corps d'enceinte (1) et sur l'élément de fermeture (2).

3. Enceinte selon l'une quelconque des revendications 1 à 2,
**caractérisée en ce qu'**
au moins un composant de bâtiment de climatisation comme une pompe à chaleur, un accumulateur d'eau chaude, une installation d'aération ou composant analogue, est disposé dans le corps d'enceinte (1).

4. Enceinte selon l'une quelconque des revendications 1 à 3,
**caractérisée en ce qu'**
un système de verrouillage (5) est prévu pour ouvrir et fermer l'enceinte entre le corps d'enceinte (1) et l'élément de fermeture (2).

5. Enceinte selon la revendication 4,
**caractérisée en ce que**
le système de verrouillage (5) peut être actionné au choix à la main ou exclusivement avec un outil.

6. Enceinte selon la revendication 4 ou 5
**caractérisée en ce que**
le système de verrouillage (5) est formé d'une part d'un premier composant de verrouillage (5.10) disposé sur le corps d'enceinte (1) et d'autre part d'un deuxième composant de verrouillage (5.20) disposé sur l'élément de fermeture (2).

7. Enceinte selon la revendication 6,
**caractérisée en ce que**
les éléments de verrouillage (5.10, 5.20) comprennent au moins un crochet (5.11).

8. Enceinte selon la revendication 6 ou 7,
**caractérisée en ce que**
les autres éléments de verrouillage (5.10, 5.20) comprennent au moins un rail de réglage (5.21) et un élément de réglage (5.22).

9. Enceinte selon la revendication 8,
**caractérisée en ce que**
l'élément de réglage (5.22) est constitué relié par un élément à levier basculant (5.23) au rail de réglage (5.21).

10. Enceinte selon la revendication 9,
**caractérisée en ce que**
l'élément à levier basculant (5.23) est constitué logé sur un axe de rotation (5.24) et comporte des deux côtés de l'axe de rotation (5.24) deux bras de levier dont l'un est constitué coopérant avec le rail de réglage (5.21) et l'autre avec l'élément de réglage (5.22).

11. Enceinte selon l'une quelconque des revendications 8 à 10,
**caractérisée en ce que**
l'élément de réglage (5.22) est constitué logé déplaçable sur un élément de guidage (5.25).

12. Enceinte selon la revendication 11,
**caractérisée en ce qu'**
un élément d'écran (5.26) logé de façon réglable est disposé sur l'élément de guidage (5.25) pour établir une facilité d'utilisation de l'élément de réglage (5.22).
